# EUROPÄISCHE PATENTSCHRIFT

(11) **EP 1 957 902 B1**
(45) Veröffentlichungstag und Bekanntmachung des Hinweises auf die Patenterteilung: **12.12.2018**
(21) Anmeldenummer: 06807445.9
(22) Anmeldetag: 20.10.2006
(51) Int. Cl.: F25D 23/02

(54) **KÄLTEGERÄT MIT EINER FLUIDLEITFÄHIGEN TÜRANBINDUNG**
REFRIGERATING DEVICE COMPRISING A FLUIDICALLY CONDUCTIVE DOOR CONNECTION
APPAREIL FRIGORIFIQUE

(30) Priorität: 30.11.2005 DE 102005057146
(43) Veröffentlichungstag der Anmeldung: 20.08.2008
(73) Patentinhaber: BSH Hausgeräte GmbH, 81739 München (DE)
(72) Erfinder: KEMPTE, Andreas, 89537 Giengen (DE)
(86) Internationale Anmeldenummer: PCT/EP2006/067632
(87) Internationale Veröffentlichungsnummer: WO 2007/062922

(56) Entgegenhaltungen:
- JP-A- 59 056 069
- US-A- 4 609 234
- US-A- 5 158 503
- US-A- 5 263 509
- US-A- 5 931 554

## Beschreibung

Die Erfindung betrifft ein Kältegerät, insbesondere einen Kühl- und/oder einen Gefrierschrank, umfassend ein wärmeisoliertes Gehäuse und eine wärmeisolierte Tür, wobei an oder in der Tür mindestens ein Bauteil vorgesehen ist, das mittels einer Leitung fluidleitend und/oder elektrisch mit mindestens einer Komponente am Gehäuse verbunden ist.

Es sind Kühlschränke bekannt, welche in ihrer Tür eine Wasserausgabeeinheit für gekühltes Wasser oder für Eis und/oder weitere elektrische Bauteile aufweisen. Die Verlegung der elektrischen bzw. der fluidleitenden Verbindung erfolgt bei diesen Geräten entweder direkt durch den Lagerpunkt der Türaufhängung, indem der Lagerpunkt als Rohr ausgestaltet ist, oder durch ein die Tür und den Gerätekörper verbindendes Rohrgestänge, das aus einem Unterbau des Gerätes während der Türöffnung herausgezogen wird.

Bei diesen Kühlschränken werden in der Regel Scharniere mit einer einzigen, starren Scharnierachse verwendet. Derartige Scharniere sind vor dem Hintergrund der hohen Anforderung an die mechanische Stabilität insbesondere bei schweren Türen, wie sie bei Türen mit einer Wasserausgabeeinheit meistens vorliegen, meist erforderlich. Mit ihnen lassen sich vergleichsweise große Türkräfte aufnehmen, ohne dass das Scharnier übermäßig groß dimensioniert werden muss. Derartige Scharniere weisen jedoch gewisse Nachteile in Bezug auf ihr Türstellungs-Türöffnungsverhalten auf. Insbesondere dicke Türen, wie sie beispielsweise bei Kühlschränken mit eingebauter Wasserausgabeeinheit in der Tür verwendet werden, weisen einen vergleichsweise ungünstigen freien Öffnungsquerschnitt auf. Wird beispielsweise die Tür um einen Winkel von 90° geöffnet, bleibt ein Teil des Innenraums des Kältegeräts meist um etwa die Dicke der Tür verstellt, so dass der Zugriff auf den Innenraum des Kühlschranks bei diesen Scharnieren durch die Tür teilweise behindert wird.

US 4 609 234 A offenbart ein Kältegerät gemäß dem Oberbegriff von Anspruch 1 und zeigt eine Lagervorrichtung mit einem Türabstützelement und einem Türbefestigungselement. Das Türabstützelement der US 4 609 234 A, welches an einem Kühlschrankgehäuse befestigt ist, weist eine Zunge auf, von der ein Schaft und ein Führungszapfen absteht. Das Türbefestigungselement der US 4 609 234 A, welches an der Tür befestigt ist, weist einen Führungsschlitz zur Aufnahme des Schafts auf.

Es ist Aufgabe der vorliegenden Erfindung, ein Kältegerät, insbesondere einen Kühlschrank oder einen Gefrierschrank, bereitzustellen, das ein mit einer fluidleitenden oder elektrischen Leitung zu verbindendes Bauteil in der Tür aufweist und dennoch bei Öffnung der Tür den Innenraum des Kühlgeräts möglichst weit freigibt.

Diese Aufgabe wird erfindungsgemäß durch das Kältegerät, wie in dem unabhängigen Anspruch angegeben, gelöst. Weitere vorteilhafte Ausgestaltungen und Weiterbildungen, die jeweils einzeln angewandt oder in geeigneter Weise beliebig miteinander kombiniert werden können, sind Gegenstand der abhängigen Ansprüche.

Das erfindungsgemäße Kältegerät, insbesondere Kühl- und/oder Gefrierschrank, umfasst ein wärmeisoliertes Gehäuse und eine wärmeisolierte Tür, wobei an oder in der Tür mindestens ein Bauteil vorgesehen ist, das mittels einer Leitung fluidleitend oder elektrisch mit mindestens einer Komponente am Gehäuse verbunden ist, wobei die Tür mit einem Mehrgelenkscharnier an dem Gehäuse angelenkt ist und wobei die Leitung in Form eines Bogens so verlegt ist, dass die Leitung sich mit geringer Kraft, ohne sich zu verhaken, aus der Tür bzw. dem Gehäuse herausziehen bzw. hineinschieben lässt.

Das wärmeisolierte Gehäuse weist in der Regel eine Wandstärke in einem Bereich von 10 mm bis 150 mm, insbesondere in einem Bereich von 50 mm bis 80 mm, auf. Die Wände des Gehäuses sind in der Regel mit einem Isolierschaum verschäumt. Die Tür kann eine vergleichbare Dicke aufweisen. Das Fassungsvermögen eines Innenraums des Kältegeräts beträgt zwischen 50 l und 500 l, insbesondere zwischen 100 I und 250 l.

In der Tür können eine Wasserausgabeeinheit, eine Anzeigeeinheit und/oder eine Eingabeeinheit zur Steuerung des Kältegeräts vorgesehen sein. Diese Bauteile sind mittels einer Leitung fluidleitend und/oder elektrisch mit mindestens einer Komponente am Gehäuse verbunden. Beispielsweise wird die Wasserausgabeeinheit über einen Schlauch mit einem Wassertank bzw. mit einer Wasserversorgung an dem Gerätegehäuse des Kältegeräts verbunden.

Durch die Verwendung eines Mehrgelenkscharniers, insbesondere eines Scharniers mit mindestens vier, vorzugsweise mit sieben, Gelenkbolzen bzw. mit mindestens drei, vorzugsweise mit mindestens sechs, Gelenkteilen kann eine Dreh-Streckbewegung der Tür realisiert werden, durch welche eine Verstellung des Innenraums des Kältegeräts durch die Dicke der Tür reduziert bzw. vermieden wird. Die Tür vollzieht während des Öffnens sowohl eine Rotations- wie auch eine Translationsbewegung, wobei eine momentane Drehachse der Tür während des Öffnens derart ortsveränderlich ist, dass die Tür beim Öffnen aus der Türöffnung herausgehoben und aus dieser heraus geschwenkt wird. Das Mehrgelenkscharnier ist hinreichend groß dimensioniert, um das durch das Bauteil bewirkte Mehrgewicht der Tür aufzunehmen. Der spezielle Fall von Mehrgelenkscharnieren mit sieben parallelen Bolzen und vier Lenkern ist beispielsweise Gegenstand der IPC Klasse E05D 3/16.

In einer Abwandlung der Erfindung kann das Kältegerät auch ein Warmwasser- bzw. Heißgetränkespender für Tee und/oder Kaffee und/oder Brühe sein. Hierbei kann der Heißgetränkespender eine Tür zur Wartung und Pflege eines Innenraums aufweisen. Die fluidleitende bzw. elektrische Verbindung mit der Tür wird vorteilhafterweise im Bereich des Mehrgelenks hergestellt.

Vorteilhafterweise umfasst das Bauteil eine Ausgabeeinheit für Wasser, insbesondere gekühltes Wasser oder Eis, und die Leitung umfasst einen Schlauch. Die Leitung kann weiterhin ein Kabelstrang, insbesondere elektrische Leitungen, umfassen. Vorteilhafterweise umfasst das Bauteil eine Anzeigeeinheit oder eine Eingabeeinheit und die Leitung umfasst ein Kabel, insbesondere einen Kabelbaum.

Das Bauteil umfasst insbesondere ein elektrisch betätigbares Stellglied, insbesondere für ein Ventil oder eine Verschlussklappe an der Tür. Das Bauteil kann beispielsweise elektromagnetisch arbeiten. Es kann einen Elektromotor beispielsweise als Eisbereiter aufweisen. In einer besonders vorteilhaften Ausgestaltung der Erfindung ist ein Träger vorgesehen, der die Leitung bei geöffneter Tür in einem Zwischenbereich zwischen der Tür und dem Gehäuse unterstützt. Hierfür liegt insbesondere die Leitung auf dem Träger auf und verschiebt sich bei der Dreh-Streckbewegung des Mehrgelenkscharniers. Die Leitung umfasst insbesondere ein elektrisches Kabel und/oder einen Schlauch.

Die Leitung wird insbesondere in einer unmittelbaren Nähe des Scharniers, vorzugsweise etwas unterhalb des Scharniers, geführt. Die beschriebene elektrische bzw. fluidleitende Verbindung zwischen der Tür und dem Gerätegehäuse beansprucht in einem Unterbau des Kältegeräts vergleichsweise wenig Raum und benötigt keine komplizierte Mechanik. Insbesondere ist kein Rohrgestänge erforderlich.

Vorteilhafterweise weist der Träger eine Trägerfläche auf, auf der die Leitung beim Öffnen und Schließen der Tür entlang gleiten oder entlang rutschen kann. Die Trägerfläche unterstützt die fluidleitende bzw. elektrische Verbindung und ermöglicht so ein Öffnen und Schließen der Tür ohne Verhaken oder Blockieren.

Vorteilhafterweise ist der Träger an dem Gehäuse befestigt. Es ist jedoch auch möglich, den Träger an der Tür zu befestigen. Der Träger kann ein gerades oder gebogenes L-Profil sein, wobei insbesondere die Leitung an der Innenkante des L-Profils anliegt. Die Leitung ist insbesondere bogenförmig geformt und weist einen vertikalen Abschnitt auf, der eine Verdrehung der Leitung elastisch ohne große Verspannung aufnehmen kann.

Die Leitung verläuft insbesondere in unmittelbarer Nähe unterhalb des Mehrgelenkscharniers. Das Mehrgelenk schützt hierbei die Leitung, indem es die Leitung von oben abdeckt.

Es ist von Vorteil, wenn die Leitung durch den Träger und das Mehrgelenkscharnier zumindest teilweise eingekapselt wird. Durch die Kapselung wird eine Beschädigung der Leitung weniger wahrscheinlich und die Leitung wird zusätzlich geschützt.

Die Leitung wird insbesondere in einem scharnierseitigen Bereich des Gehäuses in einem Bogen geführt. Vorteilhafterweise weist die Leitung einen vertikalen Abschnitt zum Ausgleich einer Torsion beim Öffnen der Tür auf. Durch den vertikalen Abschnitt wird die durch das Öffnen der Tür bewirkte Torsion entlang der Leitung problemlos elastisch aufgenommen. Der vertikale Abschnitt befindet sich dafür vorteilhafterweise in einem scharnierseitigen Bereich des Gehäuses.

Weitere vorteilhafte Einzelheiten und spezielle Ausgestaltungen, welche jeweils einzeln angewandt oder in geeigneter Weise beliebig miteinander kombiniert werden können, werden anhand der folgenden Zeichnung, welche die Erfindung nicht einschränken, sondern lediglich exemplarisch illustrieren soll, näher erläutert.

Es zeigen schematisch:
- Fig. 1: ein erfindungsgemäßes Kältegerät in einer perspektivischen Ansicht mit einer Wasserausgabeeinheit in der Tür,
- Fig. 2: einen Ausschnitt eines weiteren erfindungsgemäßen Kältegeräts mit einer abmontierten Tür in einer perspektivischen Ansicht,
- Fig. 3: einen Ausschnitt des Geräts nach Fig. 2, wobei lediglich ein Teil des Maschinenraums und die Leitung im Bereich der Türanbindung dargestellt sind.

Fig. 1 zeigt ein erfindungsgemäßes Kältegerät 1 in einer perspektivischen Ansicht mit einer Tür 3, welche als Bauteil 4 eine Anzeigeeinheit 9 und eine Eingabeeinheit 10 zur Steuerung des Kältegeräts 1 und eine Wasserausgabeeinheit 20 für Eisstücke mit einem Stellglied 12 für ein Ausgabeventil (nicht dargestellt) aufweist. Die elektrischen Bauteile 9, 10, 12 sowie die Wasserausgabeeinheit 20 sind über eine Leitung 5 mit einem Sockelaggregat 15 des Kühlgeräts 1 verbunden, wobei die Leitung 5 einen Schlauch 8 für Wasser aufweist. Die Tür 3 ist mit Hilfe von Mehrgelenkscharnieren, hier ein Siebengelenkscharnier 7, mit einem Gehäuse 2 des Kältegeräts 1 verbunden. Die Leitung 5 wird in unmittelbarer Nähe unterhalb des unteren Mehrgelenkscharniers 7 geführt und von einem Träger 13 unterstützt, der das Gewicht der Leitung 5 aufnimmt.

Fig. 2 zeigt ein weiteres erfindungsgemäßes Kältegerät 1, wobei eine Tür 3 zur besseren Darstellung von dem Mehrgelenkscharnier 7 abmontiert ist. Die Leitung 5, welche sich aus einem Schlauch 8 und einem Kabel 11 zusammensetzt, wird unterhalb des Scharniers 7 mit Hilfe des Trägers 13 gestützt. Der Träger weist eine Trägerfläche 14 auf, auf welcher die Leitung 5 beim Öffnen und Schließen der Tür 3 entlang rutschen kann. Die Leitung 5 wird in einem ersten Bogen 18 und einem zweiten Bogen 21 derart geführt, dass eine Dreh-StreckBewegung der Tür 3 aufgrund des Mehrgelenkscharniers 7 ohne große Verspannung der Leitung 5 elastisch aufgenommen werden kann. Die Leitung 5 weist einen vertikalen Abschnitt 11 auf, der ebenso die durch ein Öffnen der Tür bewirkte Torsion bzw. Verdrehung der Leitung 5 elastisch abfedert. Die Leitung 5 wird in einem scharnierseitigen Bereich 17 des Gehäuses 2 von dem Sockelaggregat 15 zur Tür 3 hingeführt.

Fig. 3 zeigt das Kältegerät nach Fig. 2, wobei weitere Teile des Gerätegehäuses zur Verbesserung der Übersichtlichkeit nicht gezeigt sind. In einem Maschinenraum 16, der sich im Sockelaggregat 15 befindet, ist eine Komponente 6 angeordnet, aus welcher gekühltes Wasser über den Schlauch 8 als Leitung 5 einer Wasserausgabeeinheit (nicht dargestellt) zur Verfügung gestellt wird. Die Komponente 6 kann beispielsweise ein Wasserreservoir sein, in dem ein Verdampfer des darin befindlichen Wassers angeordnet ist. Beim Öffnen der Tür 3 wird einerseits der erste Bogen 18, andererseits der vertikale Abschnitt 19 verdreht, wobei jedoch die Verdrehung so gering ist, dass der Schlauch 8 diese problemlos aufnehmen kann. Der Schlauch 8 wird von dem Träger 13 mit der Trägerfläche 14 unterstützt. Durch die besondere Führung der Tür 3 bzw. der Leitung 5 für die fluidleitende bzw. elektrische Verbindung zwischen einer Komponente 6 am Gehäuse 2 und einem Bauteil 4 in der Tür 3 wird eine sichere und zuverlässige elektrische und fluidleitende Verbindung zwischen dem Gehäuse 2 und der Tür 3 geschaffen, die jedoch aufgrund der Verwendung eines Mehrgelenkscharniers 7 trotzdem einen freien Zugriff auf einen Innenraum (nicht dargestellt) des Kältegeräts 1 ermöglicht.

Die Erfindung betrifft ein Kältegerät 1, insbesondere einen Kühlschrank und/oder Gefrierschrank, umfassend ein wärmeisoliertes Gehäuse 2 und eine wärmeisolierte Tür 3, wobei an oder in der Tür 3 mindestens ein Bauteil 4 vorgesehen ist, das mittels einer Leitung 5 fluidleitend und/oder elektrisch mit mindestens einer Komponente 6 am Gehäuse 2 verbunden ist, wobei die Tür 3 mit einem Mehrgelenkscharnier 7 an dem Gehäuse 2 angelenkt ist, wobei insbesondere ein Träger 13 vorgesehen ist, der die Leitung 5 bei geöffneter Tür 3 in einem Zwischenbereich zwischen der Tür 3 und dem Gehäuse 2 unterstützt. Die Erfindung zeichnet sich dadurch aus, dass ein nahezu vollständiges Freigeben des Innenraums des Kältegeräts 1 selbst bei dicken Türen 3 auch dann möglich ist, wenn eine Wasserausgabeeinheit 20 an der Tür 3 vorgesehen ist.

### Bezugszeichenliste

- 1: Kältegerät
- 2: Gehäuse
- 3: Tür
- 4: Bauteil
- 5: Leitung
- 6: Komponente
- 7: Mehrgelenkscharnier
- 8: Schlauch
- 9: Anzeigeeinheit
- 10: Eingabeeinheit
- 11: Kabel
- 12: Stellglied
- 13: Träger
- 14: Trägerfläche
- 15: Sockelaggregat
- 16: Maschinenraum
- 17: scharnierseitiger Bereich
- 18: ersten Bogen
- 19: vertikaler Abschnitt
- 20: Ausgabeeinheit
- 21: zweiter Bogen

## Patentansprüche

1. Kältegerät (1), insbesondere Kühlschrank und/oder Gefrierschrank, umfassend ein wärmeisoliertes Gehäuse (2) und eine wärmeisolierte Tür (3), wobei an oder in der für (3) mindestens ein Bauteil (4) vorgesehen ist, das mittels einer Leitung (5) fluidleitend und/oder elektrisch mit mindestens einer Komponente (6) am Gehäuse (2) verbunden ist, **dadurch gekennzeichnet, dass** die Tür (3) mit einem Mehrgelenkscharnier (7) an dem Gehäuse (2) angelenkt ist und dass die Leitung (5) in Form eines Bogens so verlegt ist, dass die Leitung (5) sich mit geringer Kraft, ohne sich zu verhaken, aus der Tür (3) bzw. dem Gehäuse (2) herausziehen bzw. hineinschieben lässt.

2. Kältegerät (1) nach Anspruch 1, **dadurch gekennzeichnet, dass** das Bauteil (4) eine Ausgabeeinheit für Wasser, insbesondere gekühltes Wasser oder Eis, umfasst und die Leitung (5) ein Schlauch (8) umfasst.

3. Kältegerät (1) nach einem der vorherigen Ansprüche, **dadurch gekennzeichnet, dass** das Bauteil (4) eine Anzeigeeinheit (9) oder eine Eingabeeinheit (10) umfasst und die Leitung (5) ein Kabel (11), insbesondere einen Kabelbaum, umfasst.

4. Kältegerät (1) nach einem der vorherigen Ansprüche, **dadurch gekennzeichnet, dass** das Bauteil (4) ein elektrisch betätigbares Stellglied (12), insbesondere für ein Ventil, oder eine Verschlussklappe an der Tür (3), umfasst.

5. Kältegerät (1) nach einem der vorherigen Ansprüche, **dadurch gekennzeichnet, dass** ein Träger (13) vorgesehen ist, der die Leitung (5) bei geöffneter Tür (3) in einem Zwischenbereich zwischen der Tür (3) und dem Gehäuse (2) unterstützt.

6. Kältegerät (1) nach Anspruch 5, **dadurch gekennzeichnet, dass** der Träger (13) eine Trägerfläche (14) aufweist, auf der die Leitung (5) beim Öffnen und Schließen der Tür (3) entlang gleiten oder entlang rutschen kann.

7. Kältegerät (1) nach Anspruch 5 oder 6, **dadurch gekennzeichnet, dass** der Träger (13) an dem Gehäuse (2) befestigt ist.

8. Kältegerät (1) nach einem der Ansprüche 5 bis 7, **dadurch gekennzeichnet, dass** der Träger (13) ein L-Profil aufweist.

9. Kältegerät (1) nach einem der Ansprüche 5 bis 8, **dadurch gekennzeichnet, dass** die Leitung (5) in unmittelbarer Nähe unterhalb des Mehrgelenkscharniers (7) verläuft.

10. Kältegerät (1) nach Anspruch 9, **dadurch gekennzeichnet, dass** die Leitung (5) durch den Träger (13) und das Mehrgelenkscharnier (7) zumindest teilweise eingekapselt wird.

11. Kältegerät (1) nach einem der vorherigen Ansprüche, **dadurch gekennzeichnet, dass** die Tür (3) durch das Mehrgelenkscharnier (7) eine Drehstreckbewegung durchführt.

12. Kältegerät (1) nach einem der vorherigen Ansprüche, **dadurch gekennzeichnet, dass** die Leitung (5) in einem scharnierseitigen Bereich (17) des Gehäuses (2) in einem Bogen (18) geführt wird.

13. Kältegerät (1) nach einem der vorherigen Ansprüche, **dadurch gekennzeichnet, dass** die Leitung (5) einen vertikalen Abschnitt (19) zum Ausgleich einer Torsion beim Öffnen der Tür (3) aufweist.

## Claims

1. Refrigerating device (1), in particular refrigerator and/or freezer cabinet, comprising a heat-insulating housing (2) and a heat-insulating door (3), whereby at least one component (4) is provided on or in the door (3), said component being connected fluidically and/or electrically by means of a line (5) to at least one element (6) arranged on the housing (2), **characterised in that** the door (3) is articulated to the housing (2) by means of a multilink hinge (7), and that the line (5) is installed in the form of an arc such that, with little force required and without getting jammed, the line (5) can be pulled out from or pushed into the door (3) or the housing (2).

2. Refrigerating device (1) according to claim 1, **characterised in that** the component (4) comprises a dispenser unit for water, in particular cooled water or ice, and the line (5) comprises a hose (8).

3. Refrigerating device (1) according to one of the preceding claims, **characterised in that** the component (4) comprises a display unit (9) or an input unit (10) and the line (5) comprises a cable (11), in particular a cable loom.

4. Refrigerating device (1) according to one of the preceding claims, **characterised in that** the component (4) comprises an electrically operated final control element (12), in particular for a valve or a flap valve on the door (3).

5. Refrigerating device (1) according to one of the preceding claims, **characterised in that** a carrier (13) is provided which supports the line (5) when the door (3) is open in an intermediate area between the door (3) and the housing (2).

6. Refrigerating device (1) according to claim 5, **characterised in that** the carrier (13) has a carrier surface (14) along which the line (5) can slide or skid when the door (3) is opened or closed.

7. Refrigerating device (1) according to claim 5 or 6, **characterised in that** the carrier (13) is secured to the housing (2).

8. Refrigerating device (1) according to one of claims 5 to 7, **characterised in that** the carrier (13) has an L-profile.

9. Refrigerating device (1) according to one of claims 5 to 8, **characterised in that** the line (5) runs in immediate proximity beneath the multilink hinge (7).

10. Refrigerating device (1) according to claim 9, **characterised in that** the line (5) is at least partially encapsulated by the carrier (13) and the multilink hinge (7).

11. Refrigerating device (1) according to one of the preceding claims, **characterised in that** the door (3) executes a rotation/extension motion by means of the multilink hinge (7).

12. Refrigerating device (1) according to one of the preceding claims, **characterised in that** the line (5) is routed in an arc (18) in a hinge-side area (17) of the housing (2).

13. Refrigerating device (1) according to one of the preceding claims, **characterised in that** the line (5) has a vertical section (19) in order to compensate for any torsion occurring when the door (3) is opened.

## Revendications

1. Appareil frigorifique (1), notamment réfrigérateur et/ou congélateur, comprenant un boîtier (2) calorifugé et une porte (3) calorifugée, au moins un composant (4) étant ménagé sur ou dans la porte (3), lequel est relié en liaison fluidique et/ou de manière électrique au moyen d'une conduite (5) à au moins un élément (6) situé sur le boîtier (2), **caractérisé en ce que** la porte (3) est articulée sur le boîtier (2) à l'aide d'une charnière à plusieurs articulations (7), et **en ce que** la conduite (5) en forme d'un coude est posée de manière à ce que la conduite (5) puisse être retirée de la porte resp. du boîtier (2), respectivement y être rentrée, avec moindre force sans se coincer.

2. Appareil frigorifique (1) selon la revendication 1, **caractérisé en ce que** le composant (4) comprend une unité de décharge d'eau, notamment d'eau refroidie ou de glaçons, et **en ce que** la conduite (5) comprend un tuyau (8).

3. Appareil frigorifique (1) selon l'une quelconque des revendications précédentes, **caractérisé en ce que** le composant (4) comprend une unité d'affichage (9) ou une unité de saisie (10), et **en ce que** la conduite comprend un câble (11), notamment un faisceau de câbles.

4. Appareil frigorifique (1) selon l'une quelconque des revendications précédentes, **caractérisé en ce que** le composant (4) comprend un organe de réglage (12) actionnable électriquement, notamment pour une vanne ou un clapet de fermeture disposé sur la porte (3).

5. Appareil frigorifique (1) selon l'une quelconque des revendications précédentes, **caractérisé en ce qu'**un support (13) est ménagé, lequel soutient la conduite (5) dans une zone intermédiaire entre la porte (3) et le boîtier (2) lorsque la porte (3) est ouverte.

6. Appareil frigorifique (1) selon la revendication 5, **caractérisé en ce que** le support (13) présente une surface de support (14) le long de laquelle la conduite (5) peut coulisser ou glisser lors de l'ouverture et de la fermeture de la porte (3).

7. Appareil frigorifique (1) selon la revendication 5 ou 6, **caractérisé en ce que** le support (13) est fixé sur le boîtier (2).

8. Appareil frigorifique (1) selon l'une quelconque des revendications 5 à 7, **caractérisé en ce que** le support (13) présente un profil en L.

9. Appareil frigorifique (1) selon l'une quelconque des revendications 5 à 8, **caractérisé en ce que** la conduite (5) s'étend à proximité directe en dessous de la charnière à plusieurs articulations (7).

10. Appareil frigorifique (1) selon la revendication 9, **caractérisé en ce que** la conduite (5) est encapsulée au moins en partie par le support (13) et la charnière à plusieurs articulations (7).

11. Appareil frigorifique (1) selon l'une quelconque des revendications précédentes, **caractérisé en ce que** la porte (3) exécute un mouvement d'extension et de rotation au moyen de la charnière à plusieurs articulations (7).

12. Appareil frigorifique (1) selon l'une quelconque des revendications précédentes, **caractérisé en ce que** la conduite (5), dans une zone (17) du boîtier (2), côté charnière, est guidée dans un coude (18).

13. Appareil frigorifique (1) selon l'une quelconque des revendications précédentes, **caractérisé en ce que** la conduite (5) présente une section verticale (19) pour compenser une torsion lors de l'ouverture de la porte (3).
